# EUROPÄISCHE PATENTSCHRIFT

(11) **EP 1 095 707 B1**
(45) Veröffentlichungstag und Bekanntmachung des Hinweises auf die Patenterteilung: **13.09.2006**
(21) Anmeldenummer: 00123535.7
(22) Anmeldetag: 27.10.2000
(51) Int. Cl.: B05B 12/14

(54) **Farbwechselventilanordnung und Verfahren zum Spülen eines Farbwechslers**
Colour change valve assembly and method for flushing a colour changer
Ensemble de valves de changement de couleur et procédé de rinçage d'un dispositif de changement de couleur

(30) Priorität: 29.10.1999 DE 19951956
(43) Veröffentlichungstag der Anmeldung: 02.05.2001
(73) Patentinhaber: Dürr Systems GmbH, 70435 Stuttgart (DE)
(72) Erfinder: Appel, Thomas, 74391 Erligheim (DE); Baumann, Michael, 74223 Flein (DE)
(74) Vertreter: Heusler, Wolfgang

(56) Entgegenhaltungen:
- DE-A- 3 221 326
- FR-A- 2 619 322
- PATENT ABSTRACTS OF JAPAN vol. 013, no. 278 (C-611), 26. Juni 1989 (1989-06-26) -& JP 01 075058 A (MAZDA MOTOR CORP), 20. März 1989 (1989-03-20)

## Beschreibung

Die Erfindung betrifft eine Farbwechselventilanordnung mit einem Ventilblock gemäß dem Oberbegriff des Anspruchs 1 sowie ein Verfahren zum Spülen einer solchen Ventilanordnung.

Farbwechselventilblöcke oder kurz Farbwechsler ermöglichen in Lackieranlagen zur Serienbeschichtung von Werkstücken wie beispielsweise Kraftfahrzeugen während des Lackierbetriebes eine rasche Umstellung von einer Farbe zur anderen und bestehen hauptsächlich aus einer Anzahl von steuerbaren Farbventilen, die längs eines allen Farben gemeinsamen Farbkanals verteilt sind. Am Ausgang des Farbkanals kann ein Farbdruckregler angeordnet sein, über den das Farbmaterial beispielsweise über eine Dosierpumpe zu einem Zerstäuber gelangt. Vor der Umstellung auf eine neue Farbe ist es jeweils notwendig, alle farbführenden Teile in und nach dem Farbwechsler zu reinigen. Zur Reinigung wird üblicherweise zunächst ein Druckluftventil geöffnet, das sich an dem zum Ausgang entgegengesetzten Ende des Farbkanals befindet, und durch die Druckluft die Restfarbe in einen Rückführungskanal und von dort in einen Sammelbehälter gedrückt. Anschließend werden im Wechsel ein am selben Ende des Farbkanals wie das Druckluftventil befindliches Ventil für ein Spülmittel, beispielsweise eine Verdünnerflüssigkeit, und erneut das Druckluftventil geöffnet, und mit dem so entstehenden Spülmittel-Luft-Gemisch werden der Farbkanal des Farbwechslers und der Weg bis zu einer Rückführungsleitung am Zerstäuber von Farbresten gereinigt. Ebenfalls an dem zum Ausgang entgegengesetzten Ende des Farbkanals kann zusätzlich ein Entlüftungsventil zum Entlüften des Farbwechslers beim Andrücken einer neuen Farbe vorgesehen sein. Aufbau und Betriebsweise derartiger Farbwechsler sind in DÜRR, Technisches Handbuch, Einführung in die Technik der PKW-Lackierung (April 1999) beschrieben.

In Serienbeschichtungsanlagen für eine Vielzahl unterschiedlicher Farben und mit häufigem Farbwechsel sind kurze Farbwechsel- und Spülzeiten mit geringstmöglichen Spülmittel- und Farbverlusten von großer Bedeutung. Bei den bekannten Farbwechslern sind aber bei großer Anzahl von Farben, die entsprechend große Baulänge des Farbwechslers bedingen, und insbesondere bei schwierig zu spülenden Farbtönen noch relativ lange Spülzeiten und hohe Spülmittelmengen erforderlich. Wie lange gespült werden muß, wird in der Praxis durch Standardmethoden zur Beobachtung des Reinigungsgrades festgestellt.

Die Spülzeit läßt sich zwar durch eine besondere Zweikreistechnik reduzieren, bei der im einen Kreis der Farbwechsler und im anderen Kreis der Weg zum Zerstäuber gespült werden, doch erhöhen sich durch die erforderlichen zusätzlichen Ventile der Installations- und Steueraufwand und die Baugröße des Farbwechslers, und außerdem bleibt die Spülmittelmenge noch relativ hoch.

Aus der DE 32 21 326 A1 ist eine Farbwechselventilanordnung bekannt, bei der sowohl am Anfang des allen Farben gemeinsamen Farbkanals des Farbwechselventilblocks als auch an einem diesem Ventilblock über ein Farbdruckregelventil nachgeschalteten Farbverteilventilblock Spülventile angeordnet sind, die wahlweise Druckluft, Lösemittel oder ein Gemisch aus beiden einbringen können. Ferner ist aus dieser Druckschrift eine abgewandelte Ausführungsform bekannt, bei der die Spülmedien in der zur Farbrichtung entgegengesetzten Richtung durch den Farbwechsler fließen.

Eine Lackieranlage für Fahrzeugkarossen mit einem Farbwechsler, in dessen Farbkanal durch ein dem Farbwechsler vorgeschaltetes Ventil abwechselnd Spülmittel und ebenfalls der Reinigung dienende Luft geleitet werden, war auch aus der JP 64-075058 A bekannt. In der zu dem Zerstäuber führenden Ausgangsleitung dieses bekannten Farbwechslers sind ein Entlüftungsventil und ein dem Entlüftungsventil nachgeschaltetes weiteres Ventil angeordnet, das Spülmittel und Reinigungsluft in den diesem Ventil nachgeschalteten Abschnitt der Ausgangsleitung leitet.

Ferner ist aus der FR 2619322 eine elektrostatische Beschichtungsanlage mit einem dem Applikationsorgan vorgeschalteten Farbwechsler bekannt, der am Eingangsende seines Farbkanals ein Spülmittelzufuhrventil und bei dem hierzu entgegengesetzten Ausgangsende ein Druckluftventil enthält. Die Druckluft dient zum Trocknen der zu dem Applikationsorgan führenden Ausgangsleitung des Farbwechslers, an die ein Entlüftungsventil angeschlossen ist.

Der Erfindung liegt die Aufgabe zugrunde, eine Farbwechselventilanordnung und ein Verfahren zu deren Spülung anzugeben, die ohne wesentlichen Zusatzaufwand eine Reduzierung der Spülzeit und möglichst auch des Spülmittelverbrauchs ermöglichen.

Diese Aufgabe wird durch die Merkmale der unabhängigen Patentansprüche gelöst.

Die Erfindung hat den besonderen Vorteil, daß gegenüber vergleichbaren bekannten Farbwechslern für eine erhebliche Reduzierung der Spülzeit und auch der erforderlichen Spülmittelmenge keine zusätzlichen Ventile benötigt werden.

Eine bevorzugte Verwendungsmöglichkeit des hier beschriebenen Farbwechslers sind Farblackieranlagen, in denen zwischen dem Farbausgang des Farbwechslers und einer Sprühvorrichtung wie beispielsweise einem der üblichen Rotations- oder Luftzerstäuber od. dgl. eine spülbare Dosierpumpe oder sonstige Dosiereinrichtung angeordnet ist, der das Beschichtungsmaterial über einen Farbdruckregler zugeführt wird, wobei der Farbdruckregler auch selbst die Dosiereinrichtung bilden kann.

Die Erfindung wird an einem in der Zeichnung dargestellten Ausführungsbeispiel näher erläutert.

Es zeigen:
- Fig. 1: eine schematische Darstellung eines Farbwechslers gemäß der Erfindung zur Farbversorgung einer Sprühvorrichtung;
- Fig. 2A: das Spülschema eines bekannten Farbwechslers;
- Fig. 2B: das Spülschema eines vergleichbaren, aber erfindungsgemäß abgewandelten Farbwechslers; und
- Fig. 3 und Fig. 4: Darstellungen zur Erläuterung einer Düse zum Einspritzen von Lösemittel in den Farbwechsler.

Der in Fig. 1 schematisch dargestellte Farbwechsler kann den an sich bekannten Aufbau als Ventilblock 1 mit beliebig aneinandergereihten Modulen zur Bildung eines Gehäuses mit einem geraden zentralen Farbkanal 2 und jeweils reihenweise längs des Farbkanals ggf. auf entgegengesetzten Seiten verteilten Ventilkörpern haben. Die Ventilkörper enthalten an den Farbkanal 2 angeschlossene, beispielsweise pneumatisch steuerbare Ventile, von denen ein Spülmittelventil V1 zum gesteuerten Einleiten von bei V als Spülmittel zugeführtem Verdünner in den Farbwechsler, ein Pulsluftventil PL1 zum gesteuerten Einleiten von Druckluft, verschiedene Farbventile F1, F2, F3 bzw. Fn zum Einleiten von Beschichtungsmaterial F der jeweils gewählten Farbe sowie ein Entlüftungsventil RF2 hervorgehoben sind. Die übrigen Ventilpositionen sind für die Erläuterung der Erfindung ohne Bedeutung.

In an sich bekannter Weise ist am Ausgang 3 des Farbkanals 2 ein Farbdruckregler FDR angeordnet, von dem eine Leitung 4 über eine Dosiereinrichtung, z. B. eine Dosierpumpe 5 zu einem Zerstäuber oder sonstigem Applikationsorgan Z führt, das mit dem üblichen Rückführventil RF1 ausgestattet ist. Der Farbdruckregler FDR begrenzt der Ausgangsdruck zur Pumpe. Die Dosierpumpe 5, beispielsweise eine Zahnradpumpe, ist über ein Spülmittelventil V3 mit Verdünner V spülbar und mit einem Bypassventil BY versehen.

Bei bekannten Farbwechslern der dargestellten Art befindet sich das PL1 entsprechende Pulsluftventil in der Nähe des Spülmittelventils V1 an dem zum Ausgang 3 entgegengesetzten, in Fig. 1 oberen Ende des Farbkanals 2, beispielsweise an der Ventilposition X, so daß die Druckluft und das Spülmittel stets in derselben Richtung durch den Farbkanal geleitet wurden. Man war bisher der Meinung, die Ventile für das Spülmedium und die Pulsluft müßten sich stets am Anfang des Farbwechslers befinden, um ein Spülen des gesamten Farbkanals zu gewährleisten (wie in dem eingangs erwähnten Handbuch festgestellt wird).

Im Gegensatz hierzu befindet sich gemäß Fig. 1 das Pulsluftventil PL1 nun beim Ausgangsende des Farbkanals 2, so daß alle Farbventile F1 bis Fn längs des Farbkanals 2 zwischen dem Pulsluftventil PL1 und den am entgegengesetzten Ende des Farbkanals befindlichen Spülmittel- und Entlüftungsventilen V1 bzw. RF2 angeordnet sind.

Zum Spülen des Farbwechslers werden zunächst das Entlüftungsventil RF2 und sodann kurzfristig das Pulsluftventil PL1 geöffnet, während das Spülmittelventil V1 noch geschlossen bleiben kann. Die einströmende Pulsluft schiebt in dieser Anfangsphase das im Farbkanal 2 des Farbwechslers befindliche Farbmaterial mit hoher Dynamik vom Ausgangsende des Farbkanals zu seinem Eingangsende und in die an das Entlüftungsventil RF2 angeschlossene, zu einem Entsorgungssystem führende Rückführleitung 6. Wenn das Entlüftungsventil RF2 vor dem Pulsluftventil PL1 wieder geschlossen wird, fließt kurzzeitig die gesamte Pulsluft zu dem Ausgang 3 des Farbwechslers, der während des gesamten Reinigungsvorgangs geöffnet bleiben kann. Vorzugsweise gleichzeitig mit dem Schließen des Pulsluftventils PL1 wird das Spülmittelventil V1 geöffnet, so daß Verdünnerflüssigkeit vom Eingangsende des Farbkanals zu dessen Ausgang und durch diesen bis zu einem (nicht dargestellten) Ableitventil vor oder an dem Applikationsorgan Z fließt. Bei den anschließenden wechselnden Intervallen von Pulsluft und Verdünner kann beispielsweise jeweils zum gleichen Zeitpunkt wie das Pulsluftventil PL1 auch das Entlüftungsventil RF2 geöffnet und damit die Dynamik der Pulsluft voll ausgenutzt werden. Das Entlüftungsventil RF2 kann aber dann wieder vor dem Pulsluftventil PL1 geschlossen werden, da es zweckmäßig ist, wenn die gesamte Pulsluft kurzfristig durch den Ausgang 3 des Farbwechslers gezwungen wird. Durch den Farbdruckregler FDR hindurch kann allerdings auch bei geöffnetem Entlüftungsventil RF2 ein von den Druckverhältnissen, also vom Strömungswiderstand des Farbdruckreglers FDR und des sich anschließenden Leitungssystems abhängiger Teil der Pulsluft bzw. des Luft-Spülmittel-Gemisches in Richtung zu dem Applikationsorgan Z fließen.

Da vorzugsweise während des gesamten Reinigungsablaufs der Ausgang 3 des Farbwechslers durch den Farbdruckregler FDR geöffnet bleibt, strömt bei geschlossenem Ventil RF2 das gesamte Luft-Spülmittel-Gemisch zu diesem Ausgang, und beim Öffnen des Entlüftungsventils RF2 kehrt es seine Fließrichtung ganz oder teilweise um, wodurch sich ein zusätzlicher Reinigungseffekt ergibt. Da der Strömungswiderstand in Richtung zum Ventil RF2 wesentlich geringer ist als durch den Farbdruckregler FDR hindurch in Richtung zum Applikationsorgan, ist bei geöffnetem Ventil RF2 der zum Eingangsende des Ventilblockes 1 fließende Volumenstrom entsprechend größer als die vernachlässigbar geringe Restströmung durch den Ausgang 3. Es ist aber auch möglich, den Farbdruckregler FDR beim Öffnen des Ventils RF2 zu schließen.

Somit kann gemäß einer Besonderheit des Verfahrens während des bei einem Farbwechsel erforderlichen Spülvorgangs kurzfristig die Strömungsrichtung eines Spülmediums (Lösungsmittel oder Luft oder Gemisch aus beiden) ganz oder teilweise umgekehrt werden. Die Umkehrung erfordert nicht das Schließen eines Absperrorgans oder bei dem betrachteten Beispiel des Ausgangs 3, sondern kann durch Öffnen eines zusätzlichen Ausgangs, hier die des Entlüftungsventils RF2 und die sich hierbei ändernden Druckverhältnisse erreicht werden. Die Umkehrung der Strömungsrichtung lässt sich im Prinzip auch mit von dem hier beschriebenen Ausführungsbeispiel abweichenden Anordnungen von Luft- und Verdünnerventilen erreichen.

Die Steuerung des beschriebenen Betriebsablaufs durch Öffnen und Schließen der Ventile erfolgt selbsttätig nach einem entsprechend aufgebauten Spülprogramm beispielsweise gemäß Fig. 2B.

Durch Verlegen der Position des Pulsluftventils unmittelbar an den Farbausgang 3 des Farbwechslers und Verwendung eines Entlüftungsventils RF2 am gegenüberliegenden Ende des Farbwechslers wird die Reinigung des Farbwechslers wesentlich effizienter als bei den vergleichbaren bekannten Ventilanordnungen. Dies zeigt ein Vergleich der in Fig. 2A für den bekannten Fall und in Fig. 2B für die Erfindung dargestellten Programmabläufe, wobei der Vollständigkeit halber im jeweils linken Teil das Andrücken der den Farbwechsler verunreinigenden Farbe (Rot) gezeigt ist. Die Öffnungsperioden der verschiedenen Ventile sind jeweils schwarz dargestellt. Die Druckwerte des Verdünners und der Pulsluft (beispielsweise jeweils 10 bar) sowie die Einstellung des Farbdruckreglers (beispielsweise 6 bar) sind in beiden Fällen gleich.

Wie erkennbar ist, wird durch die Erfindung die Spülzeit erheblich reduziert (von 9,2 s auf 5,8 s). Zugleich wird auch die benötigte Spülmittelmenge reduziert (bei dem untersuchten Beispiel von 283 g auf 168 g, wovon im ersten Fall 265 g und im zweiten Fall 140 g auf die Rückführung durch das Rückführ-Ventil RF1 am Applikationsorgan Z entfallen).

Abweichend von dem Ausführungsbeispiel gemäß Fig. 2B sind im Rahmen der Erfindung auch Spülprogramme denkbar, bei denen zu bestimmten Zeiten des Reinigungsvorgangs das Spülmittel durch das Entlüftungsventil des Farbwechslers herausgeleitet wird.

Der in Fig. 2 dargestellte Vergleich wurde ohne Einsatz des an sich üblichen sogenannten EDPS-Spülsystems durchgeführt, bei dem das Spülmedium mit höherem Druck als beim Standardspülen durch eine Einspritzdüse in den Farbwechsler geleitet wird und im Zusammenwirken mit der Pulsluft ein Aerosol entsteht, mit dem besonders intensiv und spülmediumsparend gespült wird. Die EDPS-Spülung kann aber zweckmäßig auch bei dem hier beschriebenen Farbwechsler angewendet werden.

Zwischen das Spülmittelventil V1 und den Farbkanal 2 ist in an sich bekannter Weise eine Düse geschaltet, durch die Lösemittel in den Farbkanal gespritzt wird. Dadurch wird der zur Reinigung des farbführenden Systems erforderliche Spülmittelverbrauch reduziert. Während diese Düse aber bei den bekannten Farbwechslern das Lösemittel in Querrichtung, also radial in den Farbkanal spritzt, ist in manchen Fällen und insbesondere bei dem hier beschriebenen Verfahren eine Einspritzrichtung parallel zur Längsachse des üblicherweise geradlinigen Farbkanals zu bevorzugen. Wie schematisch in Fig. 3 dargestellt ist, ist die zwischen das Spülmittelventil V1 und den Farbkanal 2 geschaltete Düse D achsgleich mit dem Farbkanal an dessen dem Ausgang gegenüberliegenden Ende angeordnet. Das Lösemittel wird also im Gegensatz zu dem bekannten Farbwechsler nicht beim Einspritzen im Farbkanal umgelenkt. Das Ventil V1 kann darstellungsgemäß quer zu der Farbkanalachse oder gemäß einer (nicht dargestellten) Alternativmöglichkeit mit seiner Längsrichtung axial vor der Düse D angeordnet sein.

Zur Erzielung eines guten Reinigungsergebnisses muß durch die Düsenöffnung eine bestimmte Spülmittelmenge pro Zeiteinheit strömen, die durch die Größe der Öffnung und den Druck des zugeführten Spülmittels eingestellt werden kann. Durch den Austritt des Spülmittels durch die Düsenöffnung wird zusätzlich eine Zerstäubung des Spülmittels erreicht, wodurch die Reinigungswirkung verbessert wird.

Das Lösemittel kann durch das vorgeschaltete, als Absperrventil dienende Ventil V1 getaktet werden oder kontinuierlich fließen.

Das Gleiche gilt auch für den zusätzlich benötigten Pulsluftstrom.

Der Farbkanal 2 kann aus den in der EP 0 979 964 A2 erläuterten Gründen den dort beschriebenen, von der früher üblichen Kreisform abweichenden länglichen, z. B. annähernd ovalen Querschnitt haben, wie in Fig. 4 bei Q dargestellt ist. In weiterer Ausgestaltung ist es vorteilhaft, wenn die Strahlform des aus der Düse D austretenden Spülmittels der ovalen Querschnittsform des Farbkanals angepasst ist. Es handelt sich also um einen kegelförmigen Flachstrahl ST mit einem dem Farbkanalquerschnitt angepassten Öffnungswinkel α und der Länge a und Breite b des Kanalquerschnitts Q entsprechenden Abmessungen.

Die beschriebene Anordnung und/oder Form der Düse D kann auch bei von Fig. 1 abweichenden Anordnungen der Lösemittel- und Pulsluftventile vorteilhaft sein, auch bei konventionellen Farbwechslern mit Anordnung dieser beiden Ventile am selben Ende des Farbkanals.

## Patentansprüche

1. Farbwechselventilanordnung zur Verbindung einer Anzahl von Farbleitungen für Beschichtungsmaterial wählbarer unterschiedlicher Farben mit einem Applikationsorgan (Z),
mit Farbventilen (F1 - Fn) für die wählbaren Farben, die in einem Ventilblock (1) zwischen je eine Farbleitung und einen ihnen gemeinsamen Farbkanal (2) geschaltet sind, der einen Ausgang (3) für das zu dem Applikationsorgan (Z) fließende Beschichtungsmaterial hat, wobei die Farbventile (F1 - Fn) längs des Farbkanals (2) verteilt angeordnet sind,
mit einem Spülmittelzufuhrventil (V1) zum Einleiten eines Spülmittels in den Farbkanal (2),
mit einem Luftzufuhrventil (PL1) zum Einleiten von ebenfalls zum Reinigen des Farbkanals (2) dienender Druckluft in den Farbkanal,
und mit einem insbesondere in der Nähe des einen Endes des Farbkanals (2) angeordneten Entlüftungsventil (RF2),
wobei sich die Spülmittel- und Luftzufuhrventile (V1, PL1) in dem Farbwechselventilblock (1) an zueinander entgegengesetzten Enden des Farbwechselventilblocks (1) befinden und das Luftzufuhrventil (PL1) beim Ausgangsende (3) des Farbkanals (2) angeordnet ist,
**dadurch gekennzeichnet, dass** das Spülmittelventil (V1) und das Entlüftungsventil (RF2) bei dem zu dem Ausgangsende entgegengesetzten Ende des Farbkanals (2) angeordnet sind.

2. Farbwechsler nach Anspruch 1, **dadurch gekennzeichnet, dass** sich das Entlüftungsventil (RF2) ebenfalls in dem Farbwechselventilblock (1) befindet.

3. Farbwechselventilanordnung nach Anspruch 1 oder 2, **dadurch gekennzeichnet, daß** am Ausgang (3) des Farbkanals (2) ein Farbdruckregler (FDR) angeordnet ist.

4. Farbwechselventilanordnung nach einem der vorangehenden Ansprüche, **dadurch gekennzeichnet, daß** die Ventile (V1, RF2, F1 - Fn, PL1) in einer Reihe von Modulen an einem dem Farbkanal (2) enthaltenden Gehäusekörper montiert sind und die beiden längs des Farbkanals (2) äußersten Module das Entlüftungsventil (RF2) bzw. das Luftventil (PL1) enthalten.

5. Farbwechselventilanordnung nach einem der vorangehenden Ansprüche, **dadurch gekennzeichnet, dass** zwischen dem Spülmittelventil (V1) und dem Farbkanal (2) eine Düse (D) achsgleich mit dem Farbkanal (2) angeordnet ist.

6. Farbwechselventilanordnung nach Anspruch 5, **dadurch gekennzeichnet, dass** der Farbkanal (2) in der senkrecht zu seiner Achse liegenden Ebene eine langgestreckte, z. B. annähernd ovale Querschnittsfläche hat und das Spülmittel als kegelförmiger Flachstrahl eingespritzt wird, dessen Form an die Querschnittsform des Farbkanals (2) angepasst ist.

7. Verfahren zum Spülen einer Farbwechselventilanordnung (1), durch die eine Anzahl von Farbleitungen für Beschichtungsmaterial wählbarer unterschiedlicher Farben mit einem Applikationsorgan (Z) verbunden werden,
wobei nach dem Durchfluß von Beschichtungsmaterial einer gegebenen Farbe durch einen alle Farben gemeinsamen Farbkanal (2) und vor dem Durchfluß von Beschichtungsmaterial einer anderen Farbe einander abwechselnd ein Spülmittel und Druckluft durch den Farbkanal (2) geleitet werden,
**dadurch gekennzeichnet, daß** das Spülmittel und die Druckluft in zueinander entgegengesetzten Richtungen durch den Farbkanal (2) geleitet werden.

8. Verfahren nach Anspruch 7, **dadurch gekennzeichnet, dass** die Richtung der Strömung des Spülmittels und/oder der Druckluft durch den Farbkanal während des Farbwechselspülvorgangs ganz oder teilweise umgekehrt wird.

9. Verfahren nach Anspruch 7 oder 8, **dadurch gekennzeichnet, daß** die Druckluft von einem Luftventil (PL1) in der Nähe des Ausgangs (3) des Farbkanals (2) aus durch den Farbkanal zu einem Entlüftungsventil (RF2) in der Nähe des zum Ausgang (3) entgegengesetzten Endes des Farbkanals (2) fließt.

10. Verfahren nach Anspruch 7, 8 oder 9, **dadurch gekennzeichnet, daß** zu Beginn des Spülvorgangs zunächst durch das Luftventil (PL1) einströmende Druckluft im Farbkanal (2) befindliches Beschichtungsmaterial durch das Entlüftungsventil (RF2) herausdrückt, und daß dann bei geschlossenem Entlüftungsventil (RF2) Spülmittel durch den Farbkanal (2) zu dessen Ausgang (3) fließt.

11. Verfahren nach einem der Ansprüche 7 bis 10, **dadurch gekennzeichnet, daß** die Druckluft und das Spülmittel impulsweise einander abwechselnd in den Farbkanal (2) geleitet werden und jeweils gleichzeitig mit dem Luftventil (PL1) das Entlüftungsventil (RF2) geöffnet wird.

12. Verfahren nach einem der Ansprüche 7 bis 11, **dadurch gekennzeichnet, daß** der Ausgang (3) des Farbkanals (2) während des gesamten Reinigungsvorgangs geöffnet bleibt.

13. Verfahren nach einem der Ansprüche 7 bis 12, **dadurch gekennzeichnet, daß** zeitweilig Spülmittel und Druckluft durch den Ausgang (3) des Farbkanals (2) in die zu dem Applikationsorgang (Z) führende Leitung (4) fließen, und daß das Gemisch aus Spülmittel und Luft durch Öffnen eines Entlüftungsventils (RF2) der Farbwechselventilanordnung (1) ganz oder teilweise seine Fließrichtung umkehrt.

14. Verfahren nach einem der Ansprüche 7 bis 13, **dadurch gekennzeichnet, daß** während des Spülvorgangs die Druckluft in vorbestimmten Zeitintervallen durch das Entlüftungsventil (RF2) und in anderen Zeitintervallen, in denen das Entlüftungsventil geschlossen ist, durch den Ausgang (3) des Farbkanals (2) fließt.

15. Verfahren nach einem der Ansprüche 7 bis 14, **dadurch gekennzeichnet, dass** das Spülmittel durch eine zwischen dem Spülmittelventil (V1) und dem Farbkanal (2) angeordnete Düse (D) in zu der Achse des Farbkanals (2) paralleler Richtung in den Farbkanal (2) gespritzt wird.

16. Verfahren nach Anspruch 15, **dadurch gekennzeichnet, dass** der Farbkanal (2) in der senkrecht zu seiner Achse liegenden Ebene eine langgestreckte, z. B. annähernd ovale Querschnittsfläche hat und das Spülmittel als kegelförmiger Flachstrahl eingespritzt wird, dessen Form an die Querschnittsform des Farbkanals (2) angepasst ist.

## Claims

1. Paint change valve arrangement or connection of a plurality of paint lines for coating material of selectable different colours to an applicator device (Z), with paint valves (F1 - Fn) for the selectable colours which are disposed in a valve block (1) in each case between a paint line and a paint channel (2) which is common to them and which has an outlet (3) for the coating material flowing to the applicator device (Z), wherein the paint valves (F1- Fn) are disposed distributed along the paint channel (2), also with a flushing agent supply valve (V1) for introduction of a flushing agent into the paint channel (2), with an air supply valve (PL1) for introduction of compressed air which also serves for cleaning the paint channel into the paint channel (2), and with an air-vent valve (RF2) disposed in particular in the vicinity of one end of the paint channel (2), wherein the flushing agent supply valves (V1) and air supply valves (PL1) are located in the paint change valve block (1) at opposing ends of the paint change valve block (1) and the air supply valve (PL1) is disposed at the outlet end (3) of the paint channel (2), **characterised in that** the flushing agent valve (V1) and the air-vent valve (RF2) are disposed at the end of the paint channel (2) opposite the outlet end.

2. Paint changer as claimed in Claim 1, **characterised in that** the air-vent valve (RF2) is likewise located in the paint change valve block (1).

3. Paint change valve arrangement as claimed in Claim 1 or 2, **characterised in that** a paint pressure regulator (FDR) is disposed at the outlet (3) of the paint channel (2).

4. Paint change valve arrangement as claimed in any one of the preceding claims, **characterised in that** the valves (V1, F1 - Fn; PL1) are installed in a row of modules on a housing body containing the paint channel (2) and the two outermost modules along the paint channel (2) contain the air-vent valve (RF2) or the air valve (PL1).

5. Paint change valve arrangement as claimed in any one of the preceding claims, **characterised in that** a nozzle (D) is disposed coaxially between the flushing agent valve (V1) and the paint channel (2).

6. Paint change valve arrangement as claimed in Claim 5, **characterised in that** the paint channel (2) has an elongate, for example approximately oval cross-sectional surface in the plane lying perpendicular to the axis thereof and the flushing agent is injected as a conical flat jet, the shape of which is adapted to the cross-sectional shape of the paint channel (2).

7. Method of flushing a paint change valve arrangement (1) by which a plurality of paint lines for coating material of selectable different colours are connected to an applicator device (Z), wherein after coating material of a given colour has flowed through a paint channel (2) common to all paints and before the coating material of another flows through it a flushing agent and compressed air are alternately passed through the paint channel (2), **characterised in that** the flushing agent and the compressed air are passed in opposing directions through the paint channel (2).

8. Method as claimed in Claim 7, **characterised in that** the direction of flow of the flushing agent and/or of the compressed air through the paint channel is completely or partially reversed during the paint change flushing operation.

9. Method as claimed in Claim 7 or 8, **characterised in that** the compressed air flows out of an air valve (PL1) in the vicinity of the outlet (3) of the paint channel (2) through the paint channel to an air-vent valve (RF2) in the vicinity of the end of the paint channel (2) opposite the outlet (3).

10. Method as claimed in Claim 7, 8 or 9, **characterised in that** at the beginning of the flushing operation first of all compressed air flowing in through the air valve (PL1) forces coating material located in the paint channel (2) through the air-vent valve (RF2), and that then when the air-vent valve (RF2) is closed flushing agent flows through the paint channel (2) to the outlet (3) thereof.

11. Method as claimed in any one of Claims 7 to 10, **characterised in that** the compressed air and the flushing agent are passed alternately in a pulsed manner into the paint channel (2) and in each case the air-vent valve (RF2) is opened simultaneously with the air valve (PL1).

12. Method as claimed in any one of Claims 7 to 11, **characterised in that** the outlet (3) of the paint channel (2) remains open during the entire cleaning operation.

13. Method as claimed in any one of Claims 7 to 12, **characterised in that** periodically flushing agent and compressed air flow through the outlet (3) of the paint channel (2) into the line (4) leading to the applicator device (Z), and that the flow direction of the mixture of flushing agent and air is completely or partially reversed by opening of an air-vent valve (RF2).

14. Method as claimed in any one of Claims 7 to 13, **characterised in that** during the flushing operation the compressed air flows at predetermined time intervals through the air-vent valve (RF2) and at other time intervals in which the air-vent valve is closed the compressed air flows through the outlet (3) of the paint channel (2).

15. Method as claimed in any one of Claims 7 to 14, **characterised in that** the flushing agent is injected through a nozzle (D) disposed between the flushing agent valve (V1) and paint channel (2) into the paint channel (2) in a direction parallel to the axis of the paint channel (2).

16. Method as claimed in Claim 15, **characterised in that** the paint channel has an elongate, for example approximately oval cross-sectional surface in the plane lying perpendicular to the axis thereof and the flushing agent is injected as a conical flat jet, the shape of which is adapted to the cross-sectional shape of the paint channel (2).

## Revendications

1. Ensemble de soupapes de changement de couleur pour relier un nombre de conduites de couleur pour un matériau de revêtement de différentes couleurs à sélectionner, comportant un organe d'application (Z), des soupapes à couleur (F-Fn) pour les couleurs à sélectionner qui sont montées dans un bloc-soupapes (1) entre une conduite à couleur et un canal à couleur (2) qui leur est commun, lequel possède une sortie (3) pour le matériau de revêtement s'écoulant vers l'organe d'application (Z), les soupapes à couleur (F1-Fn) étant disposées réparties le long du canal à couleur (2), comportant une soupape d'amenée de produit de lavage (V1) pour introduire un produit de lavage dans le canal à couleur (2), comportant une soupape d'amenée d'air (PL1) pour introduire de l'air comprimé, servant également à nettoyer le canal à couleur (2), dans le canal à couleur,
et comportant une soupape de purge d'air (RF2) disposée en particulier à proximité d'une extrémité du canal à couleur (2), les soupapes d'amenée de produit de lavage et d'air (V1, PL1) se trouvant dans le bloc-soupapes de changement de couleur (1) à des extrémités opposées l'une à l'autre du bloc-soupapes de changement de couleur (1) et la soupape d'amenée d'air (PL1) étant disposée à l'extrémité de sortie (3) du canal à couleur (2), **caractérisé en ce que** la soupape pour produit de lavage (V1) et la soupape de purge d'air (RF2) sont disposées à
l'extrémité du canal à couleur (2) opposée à l'extrémité de sortie.

2. Changeur de couleur selon la revendication 1, **caractérisé en ce que** la soupape de purge d'air (FR2) se trouve également dans le bloc-soupapes de changement de couleur (1).

3. Ensemble de soupapes de changement de couleur selon la revendication 1 ou 2, **caractérisé en ce qu'**un régulateur de pression de couleur (FDR) est disposé à la sortie (3) du canal à couleur (2).

4. Ensemble de soupapes de changement de couleur selon l'une des revendications précédentes, **caractérisé en ce que** les soupapes (V1, RF2, F1-Fn, PL1) sont montées dans une série de modules sur un corps de boîtier contenant le canal à couleur (2), et les deux modules les plus extérieurs le long du canal à couleur 2 contiennent la soupape de purge d'air (FR2) ou la soupape à air (PL1).

5. Ensemble de soupapes de changement de couleur selon l'une des revendications précédentes, **caractérisé en ce qu'**une buse (D) est disposée sur le même axe que le canal à couleur (2) entre la soupape pour produit de lavage (V1) et le canal à couleur (2).

6. Ensemble de soupapes de changement de couleur selon la revendication 5, **caractérisé en ce que** le canal à couleur (2) présente, dans le plan perpendiculaire à son axe, une surface de section transversale allongée, par exemple approximativement ovale, et le produit de lavage est injecté sous la forme d'un jet plat de forme conique dont la forme est adaptée à la forme de la section transversale du canal à couleur (2).

7. Procédé de lavage d'un ensemble de soupapes de changement de couleur (1) par lequel un nombre de conduites de couleur pour un matériau de revêtement de différentes couleurs à sélectionner est relié à un organe d'application (Z), après passage du matériau de revêtement d'une couleur donnée à travers un canal à couleur (2) commun à toutes les couleurs, et avant le passage du matériau de revêtement d'une autre couleur, un produit de lavage et de l'air comprimé étant alternativement acheminés à travers le canal à couleur (2), **caractérisé en ce que** le produit de lavage et l'air comprimé sont acheminés à travers le canal à couleur 2 dans des sens opposés l'un à l'autre.

8. Procédé selon la revendication 7, **caractérisé en ce que** le sens de l'écoulement du produit de lavage et/ou de l'air comprimé à travers le canal à couleur est inversé totalement ou en partie pendant le lavage de changement de couleur.

9. Procédé selon la revendication 7 ou 8, **caractérisé en ce que** l'air comprimé s'écoule, depuis une soupape à air (PL1) à proximité de la sortie (3) du canal à couleur (2), à travers le canal à couleur, vers une soupape de purge d'air (RF2) à proximité de l'extrémité du canal à couleur (2), opposée à la sortie (3).

10. Procédé selon la revendication 7, 8 ou 9, **caractérisé en ce qu'**au début du lavage le matériau de revêtement se trouvant dans le canal à couleur (2) est d'abord pressé, par l'air comprimé arrivant par la soupape à air (PL1), à travers la soupape de purge d'air (RF2), et **en ce que** le produit de lavage s'écoule à travers le canal à couleur (2) vers sa sortie (3), lorsque la soupape de purge d'air (RF2) est fermée.

11. Procédé selon l'une des revendications 7 à 10, **caractérisé en ce que** l'air comprimé et le produit de lavage sont guidés par impulsions alternativement dans le canal à couleur (2) et la soupape de purge d'air (RF2) est ouverte en même temps que la soupape à air (PL1).

12. Procédé selon l'une des revendications 7 à 11, **caractérisé en ce que** la sortie (3) du canal à couleur (2) reste ouverte pendant toute l'opération de nettoyage.

13. Procédé selon l'une des revendications 7 à 12, **caractérisé en ce que** par moments le produit de lavage et l'air comprimé s'écoulent à travers la sortie (3) du canal à couleur (2) dans la conduite (4) menant à l'organe d'application (Z), et **en ce que** le mélange de produit de lavage et d'air inverse totalement ou en partie son sens d'écoulement, par ouverture d'une soupape de purge d'air (RF2) de l'ensemble de soupapes de changement de couleur (1).

14. Procédé selon l'une des revendications 7 à 13, **caractérisé en ce que** pendant l'opération de lavage l'air comprimé s'écoule à intervalles de temps prédéterminés, à travers la soupape de purge d'air (RF2) et à d'autres intervalles de temps, pendant lesquels la soupape de purge d'air est fermée, à travers la sortie (3) du canal à couleur (2).

15. Procédé selon l'une des revendications 7 à 14, **caractérisé en ce que** le produit de lavage est injecté à travers une buse (D), disposée entre la soupape à produit de lavage (V1) et le canal à couleur (2), dans le canal à couleur (2), dans la direction parallèle à l'axe du canal à couleur (2).

16. Procédé selon la revendication 15, **caractérisé en ce que** le canal à couleur (2) présente, dans le plan perpendiculaire à son axe, une surface de section transversale allongée, par exemple approximativement ovale, et le produit de lavage est injecté sous la forme d'un jet plat conique dont la forme est adaptée à celle de la section transversale du canal à couleur (2).
